# NEUE EUROPÄISCHE PATENTSCHRIFT

(11) **EP 0 320 680 B2**
(45) Veröffentlichungstag und Bekanntmachung des Hinweises auf die Entscheidung über den Einspruch: **13.03.1996**
(45) Hinweis auf die Patenterteilung: 11.09.1991
(21) Anmeldenummer: 88119707.3
(22) Anmeldetag: 25.11.1988
(51) Int. Cl.: E04B 9/00

(54) **Fugenlose Akustikdecke**
Jointless acoustical ceiling
Plafond acoustique sans joints

(30) Priorität: 16.12.1987 DE 8716596 U
(43) Veröffentlichungstag der Anmeldung: 21.06.1989
(73) Patentinhaber: STO AKTIENGESELLSCHAFT, D-79778 Stühlingen (DE)
(72) Erfinder: Rheinländer, Heinz, D-8044 Lohhof (DE)
(74) Vertreter: Patentanwälte Leinweber & Zimmermann

(56) Entgegenhaltungen:
- DE-A- 1 559 326
- DE-A- 3 444 881
- DE-U- 8 705 270
- DE-U- 8 705 290
- DE-U- 8 716 596
- DE-U- 8 716 598
- FR-A- 1 238 674
- Böker, "Trockenbaupraxis mit Gipskartonplatten", Verlags-Ges. Rudolf Müller GmbH, Köln-Braunsfeld 1983, S. 134-176
- Hanusch, "Gipskartonplatten", Verlags-Ges. Rudolf Müller GmbH, Köln-Braunsfeld 1978, S. 183-207
- Autorenkollektiv "Der Baustoff Gips", 1. Auflage 1978, S. 1743

## Beschreibung

Die Erfindung bezieht sich auf eine aus schallschluckenden Deckenelementen aufgebaute fugenlose Akustikdecke, bei der jedes Deckenelement aus eine Lochplatte besteht, die raumseitig auf einer die Lochungen überdecken Vliesschicht mit einer schalldurchlässigen Putzschicht abgedeckt und auf der raumabgewandten Seite mit einer Schalldämmschicht hinterlegt ist, der eine undurchlässige Deckfolie zugeordnet ist.

Akustikdecken mit diesem Aufbau sind bekannt (DE-U-8705270.9). Die undurchlässige Deckfolie ist bei dieser Ausführung unmittelbar auf der Lochplatte angeordnet, und die Schalldämmschicht liegt selbst wieder auf der Deckfolie auf. Diese Akustikdecken werden insbesondere unter der Decke von Räumen abgehängt. Die Schallwellen treten aus dem Raum durch die schalldurchlässige Putzschicht hindurch in die Lochungen der Lochplatte ein und durch die Deckfolie hindurch und werden in der hinter dieser angeordneten Schalldämmschicht gedämpft. Bei einer derartig aufgebauten Akustikdecke ist andererseits sichergestellt, daß die in der Luft enthaltenen Schmutzteilchen, da die Luft aufgrund der undurchlässigen Deckfolie nicht mehr zirkulieren kann, auch nicht mehr im Bereich der Lochungen konzentriert von der Putzschicht ausgefiltert werden. Die Deckfolie verhindert somit, daß sich mit der Zeit an der Putzschicht die Orte der dahinterliegenden, durch die Putzschicht an sich abgedeckten Lochungen deutlich abheben. Die Anordnung der undurchlässigen Deckfolie unmittelbar auf der Lochplatte sorgt zwar dafür, daß die Decke nicht mehr unansehnlich wird, führt aber zu einer spürbaren Beeinträchtigung des Schallabsorptionswertes, und der Frequenzbereich des durch das Deckenelement absorbierten Schalles ist begrenzt. Da bei der bekannten Ausführung in der Praxis die Schalldämmschicht des schallschluckenden Deckenelementes gesondert zur Baustelle angeliefert und bei Montage der Akustikdecke als gesonderte Schicht auf der raumabgewandten Seite der Lochplatte aufgebracht wird, verleitet diese Montageweise häufig zu einer ungenauen Verlegung der Schalldämmschicht, zumal man deren Erstreckung oberhalb der Lochplatte nach Fertigstellung der abgehängten Akustikdecke nicht sehen kann. Im Ergebnis läßt dann eine derartige Decke bezüglich der Schallabsorptionseigenschaften zu wünschen übrig.

Der Erfindung liegt die Aufgabe zugrunde, die aus schallschluckenden Deckenelementen aufgebaute Akustikdecke der eingangs genannten Art so weiter auszubilden, daß nicht nur die Verschmutzung der Putzschicht aufgrund der Filterwirkung im Bereich der Löcher der Lochplatte vermieden ist, sondem auch die richtige Anordnung der Dämmschicht zwangsläufig gesichert ist, und zwar auf wirtschaftlich besonders günstige Weise, die überdies eine hohe Breitbandigkeit des Absorptionsvermögens gewährleistet.

Die fugenlose Akustikdecke nach der Erfindung, bei der diese Aufgabe gelöst ist, zeichnet sich im wesentlichen dadurch aus, daß die Schalldämmschicht auf ihrer von der Lochplatte abgewandten Seite mit der undurchlässigen Deckfolie abgedeckt ist.

Bei der sich so ergebenden Akustikdecke sind die einzelnen Schichten, nämlich die Lochplatte mit Vliesschicht und Putzschicht auf der einen Seite und mit Schalldämmschicht und undurchlässiger Deckfolie auf der anderen Seite von vorneherein zusammengefaßt. Es ist damit die richtige Anordnung der Teile aufeinander durch die Vorfabrikation zwangsweise sichergestellt. Da beim schallschluckenden Deckenelement nunmehr die undurchlässige Deckfolie nicht mehr oberhalb der Lochplatte, jedoch unterhalb der Schalldämmschicht sondern vielmehr auf der Schalldämmschicht angeordnet ist, die ihrerseits auf der Lochplatte liegt, hat sich überraschenderweise ein besseres Absorptionsvermögen, nämlich eine erhöhte Breitbandigkeit über einen größeren Frequenzbereich gezeigt, Außerdem ist aufgrund der Tatsache, daß das schallschluckende Deckenelement der fugenlosen Akustikdecke, als Baueinheit, die auch die Schalldämmschicht zwangsläufig mit umfaßt, eine größere Wirtschaftlichkeit gegeben, da die gesamte Einheit fabrikmäßig herstellbar und vorgefertigt an die Baustelle anlieferbar ist, Die Herstellung kann dementsprechend witterungsunabhängig im Sommer wie im Winter erfolgen. Da die einzelnen Teile der Deckenelemente nicht erst am Bau zusammengesetzt werden müssen, wobei Fehler unvermeidbar sind, führt das Deckenelement der fugenlosen Akustikdecke nach der Erfindung zu qualitativ besseren Ergebnissen trotz kürzerer Montagezeigen am Bau.

Überraschenderweise hat die Verlagerung der undurchlässigen Deckfolie aus dem Bereich oberhalb der Lochplatte und unterhalb der Schalldämmschicht zur Oberseite dieser Schalldämmschicht hin nicht den Nachteil mit sich gebracht, den man hätte erwarten können, wonach das größere Luftvolumen der Löcher in der Lochplatte und in dem Bereich durch die Schalldämmschicht hindurch bis zur Deckfolie eine beim Auftreffen von Schall entsprechend größere Luftbewegung mit sich bringt, die wiederum eine Schmutzpartikel ablagerung im Bereich der unteren Abdeckung der Löcher der Lochplatte durch die aufgetragene Putzschichtzur Folge hat. Auch bei dieser Ausführung bleibt die Putzschicht vielmehr auch an den sich vor den Löchern der Lochplatte befindlichen Putzbereichen sauber.

An dieser Stelle ist zu erwähnen, daß bereits eine abgehängte Decke aus einzelnen Deckenelementen bekannt ist (FR-A-1238674), die auf den seitlichen Schenkeln eines aufgehängten T-Profils aufliegen. Bei dieser bekannten Decke wird das Problem gelöst, den Austritt von Schall in den über der Decke befindlichen Raum zu vermindern. Zu diesem Zweck ist der Schalldämmschicht eine Kunststoff- oder Metallfolienabdeckung zugeordnet und durch Schaffung von Überlappungsstellen der Folienränder ist dafür gesorgt, daß Schall die seitlichen Ränder der Deckfolie nicht umgehen und nach oben austreten und in den darüber befindlichen Raum gelangen kann. Beim Gegenstand der Erfindung, bei dem sich dieses Problem überhaupt nicht stellt, kommt es vielmehr auf die Schaffung einer wirtschaftlich herstellbaren, fugenlosen Akustikdecke mit möglichst breitbandigem Absorptionsspektrum an. Die Unterseite des bekannten Deckenelements umfaßt eine Lochplatte, die unabgedeckt, d.h. auch im Bereich der Plattenränder ohne aufgetragene Putzschicht verbleibt. Die Plattenstruktur ist somit auch nach Fertigstellung der Decke erkennbar.

In der Zeichnung, auf die wegen der erfindungswesentlichen Offenbarung aller im fügenden nicht näher erläuterten Einzelheiten ausdrucklich verwiesen wird, Ist die Erfindung beispielsweise erläutert. Sie zeigt ausschnittsweise einen Schnitt durch ein erfindungsgemäßes Deckenelement.

Eine Deckenaufhängung ist mit dem oberen (in der Figur nicht gezeigten) Ende an der Decke des mit der untergehängten Akustikdecke zu versehenden Raumes befestigt. An der Deckenaufhängung 10 ist über Ankerlemente 12 das Grundprofil 14 der Deckenaufhängung befestigt. Dieses Grundprofil erstreckt sich über die gesamte Decke und erlaubt auf bekannte Weise das Abhängen der eigentlichen Deckenelemente über Ankerwinkel 16, die mit ihrem Winkel oben das Grundprofil 14 übergreifend einhängbar sind und unten über in der Figur nur symbolisch angedeutete Befestigungselemente 18 mit dem als Sandwichplatte aufgebauten Deckenelemente 20 verbunden sind.

Das Deckenelement 20 besteht aus einer großeren Anzahl von Schichten. Tragendes Element ist eine Lochplatte 22 aus Gipskarton. Zwar sind die Lochungen in der Figur regelmäßig eingezeichnet. Sie können auch durchaus eine regelmäßige Verteilung aufweisen. Es hat sich aber In der Praxis gezeigt, daß das Vorsehen von Lochungen unterschiedlicher Größe in der Lochplatte die akustischen Eigenschaften noch verbessert. Die Stärke der Gipskarton-Lochplatte kann vorzugsweise zwischen 10 und 15 mm liegen. Die Lochplatte 22 ist auf ihrer unteren, raumseitigen Oberfläche mit einer vorzugsweise aus Glasfasern bestehenden Vliesschicht 24 abgedeckt, die die Lochungen übergrelft und somit wieder eine geschlossene Oberfläche bildet. Auf der Vliesschicht 24 trägt das Deckenelement 20 eine dünne, für den Schall durchlässige, optisch aber undurchlässige und im Griff starre Putzschicht 26. Die Putzschicht 26 wird vorzugsweise im Bereich der Stoßfugen zwischen benachbarten Deckenelementen 20 geschlossen bzw. fugenlos durchgezogen, so daß eine geschlossene Putzachlcht entsteht, die den Charakter der von ihr abgedeckten Decke nicht mehr erkennen läßt.

Auf der raumabgewandten Seite weist die das Deckenelement 20 bildende Sandwichplatte eine Schalldämmschicht 28 auf. Diese liegt unmittelbar auf der Rückseite der Lochplatte 22 auf, weist aber eine erheblich größere Stärke als diese auf, die mindestens das Doppelte der Stärke der Lochplatte 22 betragen soll, um so die Wirksamkeit der Schallschluckeigenschaften der Akustikdecke sicherzustellen. Auch die Schalldämmschicht 28 kann aus Glasfasem oder Steinwolle aufgebaut sein.

Entscheidend ist nun, daß die das Deckenelement 20 bildende Sandwichplatte auf ihrer raumabgewandten Seite als letzte Schicht von einer Deckfolie 30 abgedeckt ist. Diese verhindert, daß durch die Sandwichplatte hindurch eine Luftzirkulation eintritt. Damit wird die schallschluckende Eigenschaft des Deckenelementes nicht beeinträchtigt, Die unangenehme Verschmutzung der Schauseite des Deckenelementes 20 wird aber wirkungsvoll unterbunden.

## Patentansprüche

1. Aus schallschluckenden Deckenelementen aufgebaute fugenlose Akustikdecke, bei der jedes Deckenelement aus einer Lochplatte besteht, die raumseitig auf einer die Lochungen überdeckenden Vliesschicht (24) mit einer schalldurchlässigen Putzschicht (26) abgedeckt und auf der raumabgewandten Seite mit einer Schalldämmschicht (28) hinterlegt ist, der eine undurchlässige Deckfolie (30) zugeordnet ist, dadurch gekennzeichnet, daß die Schalldämmschicht (28) auf ihrer von der Lochplatte (22) abgewandten Seite mit der undurchlässigen Deckfolie (30) abgedeckt ist.

## Claims

1. Jointless acoustical ceiling constructed from sound-absorbing ceiling elements, in which each ceiling element comprises a perforated sheet which, on the room side, is masked with a sound-transmitting plaster coating (26) on a nonwoven layer (24) covering the holes and, on the side remote from the room, is backed with a sound-insulating layer (28), to which is assigned an impermeable covering sheet (30), characterized in that the sound-insulating layer (28) is masked, on its side remote from the perforated sheet (22), with the impermeable covering sheet (30).

## Revendications

1. Plafond acoustique sans joints construit en éléments de plafond antibruit, dans lequel chaque élément de plafond est constitué par une plaque perforée (22), qui, du côté de la pièce, posée sur une couche fibreuse (24) recouvrant les perforations, est recouverte d'une couche d'enduit (26) perméable au son et qui, du coté opposé à la pièce, est surmontée d'une couche acoustique isolante (28), à laquelle est associée une pellicule étanche de recouvrement (30), caractérisé en ce que la couche acoustique isolante (28) est recouverte par la pellicule étanche de recouvrement (30) sur son côté opposé à la plaque perforée (22).
